# EUROPÄISCHE PATENTSCHRIFT

(11) **EP 1 273 020 B1**
(45) Veröffentlichungstag und Bekanntmachung des Hinweises auf die Patenterteilung: **15.08.2007**
(21) Anmeldenummer: 01935944.7
(22) Anmeldetag: 04.04.2001
(51) Int. Cl.: H01H 37/52

(54) **ELEKTRISCHE SCHALTVORRICHTUNG**
ELECTRICAL SWITCHGEAR
DISPOSITIF DE COMMUTATION ELECTRIQUE

(30) Priorität: 08.04.2000 DE 10017592
(43) Veröffentlichungstag der Anmeldung: 08.01.2003
(73) Patentinhaber: Thermostat- und Schaltgerätebau GmbH & Co. KG, 97688 Bad Kissingen (DE)
(72) Erfinder: STENZEL, Udo, 97708 Bad Bocklet (DE)
(74) Vertreter: Hafner, Dieter
(86) Internationale Anmeldenummer: PCT/DE2001/001290
(87) Internationale Veröffentlichungsnummer: WO 2001/078098

(56) Entgegenhaltungen:
- DE-A- 4 334 526
- DE-U- 8 215 108
- US-A- 4 899 124

## Beschreibung

Die Erfindung betrifft eine elektrische Schaltvorrichtung insbesondere in Form eines Temperaturreglers, Temperaturbegrenzers oder dgl..

Derartige Schaltvorrichtungen bestehen im wesentlichen aus einer Schaltkontakteinrichtung mit einem Festkontakt und einem Bewegungskontakt. Um den Bewegungskontakt der Schaltkontakteinrichtung von einer Schließstellung in eine Öffnungsstellung und umgekehrt zu bewegen, ist ein Stellelement vorhanden. Die Kopplung des Bewegungskontaktes an die Bewegung des Stellelementes erfolgt durch ein Übertragungselement, das beispielsweise als Übertragungsstift ausgebildet sein kann. Das Übertragungselement weist an mindestens einem Ende einen Konus auf, der in einer Ausnehmung eines mit dem Bewegungskontakt verbundenen Federelementes und/oder im Stellelement angeordnet ist. Alle genannten Teile sind an einer Befestigungseinrichtung angeordnet.

Eine derartige elektrische Schalteinrichtung ist beispielsweise aus DE 37 35 334 bekannt. Bei dieser bekannten Schaltvorrichtung verlaufen ein langgestreckter Bimetallstreifen und eine Schnappfeder, an der der Bewegungskontakt befestigt ist im wesentlichen parallel. Vollführen beide Teile eine gekoppelte Schwenkbewegung, so erfolgt eine parallelogrammartige Verschiebung zwischen dem Betätigungselement, dem Federelement und dem stiftartigen Übertragungselement. Dabei kommt es zu einer kippenden Bewegung der konischen Enden des Übertragungselementes in den ihnen zugeordneten Ausnehmungen, was mit einer nicht unerheblichen Reibung der Konen in den Ausnehmungen verbunden ist.

Derartige Reibungen haben sich als nachteilig für die Schaltfunktion und insbesondere die Schaltdifferenz solcher Schaltvorrichtungen herausgestellt.

Ebenso geht aus DE 82 15 108 U1 ein Temperaturreglerschalter hervor, der ein zwischen einem Bimetallstreifen und einer Kontaktfeder angeordnetes Übertragungselement aufweist, das an seinen beiden Enden konusförmig ausgebildet ist. Die Ausnehmung an der Bimetallplatte zur Aufnahme des konusförmigen Endes des Übertragungselementes ist kreisförmig ausgebildet, was ebenfalls mit einer Reibung des konusförmigen Endes in der Ausnehmung verbunden ist.

Die aus US 51 21 095 A hervorgehende thermische Motorschutzvorrichtung weist einen Übertragungsstift auf, der ein bewegliches Kontaktteil durchsetzt. Die dafür vorgesehene Öffnung im Kontaktteil weist eine quadratische Geometrie auf. Der Übertragungsstift ist in der quadratischen Öffnung fest fixiert.

Es ist bereits auch angedacht worden, zur Minimierung der Reibung anstelle der Konen schneidenartige Enden des Übertragungselementes vorzusehen und diese in entsprechend geformten Ausnehmungen zu lagern. Dies bedeutet aber, daß das Übertragungselement bei der Montage um seine Längsachse ausgerichtet werden muß, was die Montage verteuert.

Der Erfindung liegt die Aufgabe zugrunde, das Schaltverhalten derartiger Schaltvorrichtungen zu verbessern. Diese Aufgabe wird durch die kennzeichnenden Merkmale des Anspruches 1 gelöst. Vorteilhafte Weiterbildungen der Erfindung ergeben sich aus den Unteransprüchen.

Als Kern der Erfindung wird es angesehen, die den Konus oder die Konen des Übertragungselementes aufnehmende Ausnehmung bzw. Ausnehmungen so zu dimensionieren, daß sie in Abstehrichtung des Stellelementes bzw. des Federelementes von der Befestigungseinrichtung größer ist/sind als rechtwinklig zur Abstehrichtung.

Dadurch liegt der runde oder in verkippter Stellung relevante leicht elliptische Konusquerschnitt nicht mehr an einer kreisförmigen Kante der Ausnehmung an, vielmehr kommt es vorteilhafter Weise zu einer punktuellen Anlagerung der Konusseitenflächen auf den Seitenkanten der als Langloch, Ellipse oder Rechteckloch ausgebildeten Ausnehmungen, so daß Reibungen zwischen den Konusflächen und den Kanten der die Konen aufnehmenden Ausnehmungen beim Durchlaufen einer Kippbewegung zwischen Übertragungselement und Betätigungselement bzw. Federelement unterbunden werden. Die Lagerung der Konen in den Ausnehmungen ist vergleichbar mit einer Achs- Schwenklagerung, wobei die Schwenkachse durch die beiden Beaufschlagungspunkte zwischen den Konusflächen und den Seitenkanten der Ausnehmungen verläuft.

Die Ausnehmungen können entweder als Langloch ausgebildet sein, ebenso kommen Rechtecklöcher oder elliptische Ausnehmungen in Frage.

Wird die Differenz zwischen der jeweiligen Dimensionierung entlang den Längs- und Querachsen der Ausnehmungen bzw. bei einem Rechteckloch die Differenz zwischen Länge und Breite der Ausnehmung größer bemessen als eine mögliche Fertigungstoleranzabweichung des oder der Konen des Übertragungselementes vom Kreisquerschnitt, ist sichergestellt, daß derartige Fertigungstoleranzabweichungen den angestrebten reibungsreduzierenden Effekt durch die Langlöcher nicht zunichte machen.

Die sich im wesentlichen gegenüberliegende punktartige Beaufschlagung der Seitenkanten der Langlöcher durch die Konenflächen kann mit Vorteil gleitend ausgebildet sein, d. h. die Beaufschlagung kann entlang der Seitenkanten ausweichen, falls rechtwinkelig dazu ausgebildete Flächenteile der Konenflächen doch einmal bei relativ starker Verkippung zwischen Stellelement und Übertragungselement an die Enden der Langlöcher anlaufen sollten. Das Übertragungselement wird sich dabei im Langloch nach einem ersten Schaltzyklus in der Regel eine mittige Position suchen, die weitgehend reibungsfrei ist.

Wird die Ausnehmung elliptisch ausgebildet, so wird das Übertragungselement aufgrund der zwischen ihm und den Seitenkanten der Ausnehmungen wirkenden Federkraft die breiteste Stelle der Ellipse als Lagerpunkt bevorzugen. Kommt es dann zu einer Kippbewegung zwischen Betätigungselement und Übertragungselement, dann rollen die Konenflächen gleichsam auf den Seitenkanten der elliptischen Ausnehmung ab, was ebenfalls nur mit sehr geringen Reibungen verbunden ist.

Die Erfindung ist anhand eines Ausführungsbeispiels in den Zeichnungsfiguren näher erläutert. Diese zeigen:
- Fig. 1:: eine schematische Seitendarstellung einer elektrischen Schaltvorrichtung mit einem Bimetallstreifen in gestreckter Stellung (Schaltkontakt geschlossen);
- Fig. 2:: eine schematische Seitendarstellung gemäß Fig. 1 mit einem Bimetallstreifen in gebogener Stellung (Schaltkontakt geöffnet);
- Fig.3:: eine schematische Darstellung der Konus-Lagerverhältnisse beim Stand der Technik;
- Fig. 4:: eine schematische Darstellung der Konus-Längenverhältnisse gemäß der Erfindung.

Die in den Zeichnungsfiguren 1 und 2 dargestellte elektrische Schaltvorrichtung 1 umfaßt eine Schaltkontakteinrichtung 2 bestehend aus einem Festkontakt 3 und einem Bewegungskontakt 4, der an einer Kontaktfeder 5 befestigt ist.

Um die Kontaktfeder 5 zu verschwenken und dadurch die Schaltkontakteinrichtung 2 zu öffnen und zu schließen, ist ein Stellelement 6 in Form eines Bimetallstreifens 7 vorgesehen, dessen Schwenkende 8 mit dem freien Ende 9 der Kontaktfeder 5 über ein Übertragungselement 10 bewegungsgekoppelt ist. Das Übertragungselement 10 ist beim dargestellten Ausführungsbeispiel ein Übertragungsstift, der an beiden Enden Konen 11, 11' aufweist, die in Ausnehmungen 12, 12' des Bimetallstreifens 7 bzw. der Kontaktfeder 5 angeordnet sind.

Darüber hinaus zeigen Fig. 1 und Fig. 2 noch eine Befestigungseinrichtung 13 aus übereinandergelegten Isolierscheiben, an der die Festenden der Kontaktfeder 5 und des Bimetallstreifens 7 sowie der Festkontakt 3, Anschlußkontakte 14, und ein Haltearm 15 für eine Einstellvorrichtung 16 befestigt sind.

Fig. 3 zeigt nun die Verhältnisse im Konuslagerbereich, wie sie beim Stand der Technik vorherrschen. Fig. 3a zeigt eine Draufsicht auf den Bimetallstreifen 7. Die Ausnehmung 12, die den Konus 11 aufnimmt, ist rund. Dies bedeutet, daß die beiden in Figur 3b sichtbaren Kanten 20 in die Flächen des Konus 11 beaufschlagen und Reibungen verursachen, sobald sich der Schwenkwinkel α vergrößert.

Bei dem in Zeichnungsfigur 4 dargestellten Ausführungsbeispiel der Erfindung ist die Ausnehmung als Rechteckausnehmung ausgebildet, ein runder Konus 11 wird demnach nur die Seitenkanten 25 der Ausnehmung 12 beaufschlagen, die Längskanten 26 hingegen bleiben frei. Erfindungstragend ist das Merkmal, daß die Ausnehmung 12 in Längserstreckungsrichtung 27 des Bimetallstreifens 7 größer bemessen ist als in Querrichtung dazu. Neben einer Ausbildung als Rechteckloch, wie dies in Fig. 4 dargestellt ist, kommen auch Ausnehmungen 12, 12' in Form eines Langloches oder einer Ellipse in Frage.

Das Verhältnis von Länge D zu Breite d der Ausnehmung 12, 12' bzw. das Verhältnis der jeweiligen Dimensionierung von Längs- D und Querachse d einer elliptischen Ausnehmung oder eines Langloches genügt etwa der Formel $D = \frac{d}{cos α}$
wobei α der Winkel ist, der die Längsachse der Konen 11, 11' von dem Lot auf die durch die Ausnehmung aufgespannte Fläche abweicht, wenn der Bimetallstreifen 7 auslenkt.

## Patentansprüche

1. Elektrische Schaltvorrichtung (1), insbesondere Temperaturregler, Temperaturbegrenzer, mit
- einer einen Fest (3) - und Bewegungskontakt (4) aufweisenden Schaltkontakteinrichtung (2),
- einem Stellelement (6) zum Überführen des Bewegungskontaktes (4) der Schaltkontakteinrichtung (2) von einer Schließstellung in eine Öffnungsstellung und umgekehrt,
- einem an mindestens einem Ende einen Konus (11, 11') aufweisenden Übertragungselement (10), der in einer Ausnehmung (12, 12') eines mit dem Bewegungskontakt (4) verbundenen Federelementes (5) und/oder des Stellelementes (6) angeordnet ist sowie
- einer Befestigungseinrichtung (13), an der der Festkontakt (3), das Federelement, sowie das Stellelement (6) befestigt sind,
**dadurch gekennzeichnet, daß**
die den Konus (11, 11') aufnehmende Ausnehmung (12, 12') so dimensioniert ist, daß sie in Abstehrichtung des Stellelementes (6) oder des Federelementes (5) von der Befestigungseinrichtung (13) größer ist als rechtwinklig zur Abstehrichtung.

2. Vorrichtung nach Anspruch 1,
**dadurch gekennzeichnet, daß**
das Stellelement (6) in an sich bekannter Weise als Bimetallstreifen (7) ausgebildet ist, der mit seinem Befestigungsende an der Befestigungeinrichtung (13) angeordnet ist und an seinem Schwenkende (8) mit der den Konus (11) des Übertragungselementes (10) aufnehmenden Ausnehmung versehen ist.

3. Vorrichtung nach Anspruch 2,
**dadurch gekennzeichnet, daß**
das mit dem Bewegungskontakt (4) zusammenwirkende Federelement (5) als langgestreckte Kontaktfeder ausgebildet ist, die an ihrem verschwenkbaren freien Ende (9) an das Schwenkende (8) des Bimetallstreifens (7) gekoppelt ist und zur Aufnahme eines Konus (11') des Übertragungselementes (10) mit einer Ausnehmung (12') versehen ist.

4. Vorrichtung nach einem der vorhergehenden Ansprüche 1 - 3,
**dadurch gekennzeichnet, daß**
die Ausnehmung (12, 12') in dem Stellelement (6) und/oder dem Federelement (5) als Langloch ausgebildet ist.

5. Vorrichtung nach einem der vorhergehenden Ansprüche 1-3,
**dadurch gekennzeichnet, daß**
die Ausnehmungen (12, 12') als Rechteckloch ausgebildet sind.

6. Vorrichtung nach einem der vorhergehenden Ansprüche1 - 3,
**dadurch gekennzeichnet, daß**
die Ausnehmungen (12, 12') als Ellipse ausgebildet sind.

7. Vorrichtung nach einem der vorhergehenden Ansprüche,
**dadurch gekennzeichnet, daß**
die Differenz zwischen der Dimensionierung der Ausnehmung (12, 12') entlang der Längsachse und der Dimensionierung der Ausnehmung (12, 12') entlang der Querachse der Ausnehmung (12, 12') bzw. bei einem Rechteckloch die Differenz zwischen Länge D und Breite d der Ausnehmung (12, 12') größer bemessen ist als eine mögliche Fertigungstoleranzabweichung des oder der Konen (11, 11') des Übertragungselementes (10) vom Kreisquerschnitt.

8. Vorrichtung nach einem der vorhergehenden Ansprüche,
**dadurch gekennzeichnet, daß**
die Konenflächen die Seitenkanten (25) der Ausnehmung (12, 12') im wesentlichen punktartig beaufschlagen.

9. Vorrichtung nach einem der vorhergehenden Ansprüche,
**dadurch gekennzeichnet, daß**
die sich im wesentlichen gegenüberliegende punktartige Beaufschlagung der Seitenkanten (25) der Ausnehmung (12, 12') durch die Konenflächen entlang der Seitenkanten gleitend ausgebildet ist.

10. Vorrichtung nach einem der vorhergehenden Ansprüche,
**dadurch gekennzeichnet, daß**
die Seitenkanten (25) der Ausnehmung (12, 12')als Gleitkanten ausgebildet sind, insbesondere geglättet sind.

11. Vorrichtung nach einem der vorhergehenden Ansprüche,
**dadurch gekennzeichnet, daß**
das Verhältnis von Länge D zu Breite d der Ausnehmung (12, 12') bzw. das Verhältnis der Dimensionierung entlang von Längs- D und Querachse d der Ausnehmung etwa der Formel $D = \frac{d}{cos α}$ genügt, wenn α der Kippwinkel zwischen der Fläche der Ausnehmung und der Längsachse des Übertragungselementes (10) ist.

## Claims

1. Electrical switchgear apparatus (1), more especially a temperature regulator or a temperature limiter, having
- a switching contact mechanism (2), which includes a fixed contact (3) and a moving contact (4),
- a control element (6) for transferring the moving contact (4) of the switching contact mechanism (2) from a closed position into an open position and vice versa,
- a transmitting element (10), which includes a cone (11, 11') at at least one end and which is disposed in a recess (12, 12') of a resilient element (5) connected to the moving contact (4) and/or of the control element (6), and
- a securing mechanism (13), on which the fixed contact (3), the resilient element and the control element (6) are secured,
**characterised in that** the recess (12, 12'), which accommodates the cone (11, 11'), is so dimensioned that it is larger, when viewed with respect to the protruding direction of the control element (6) or of the resilient element (5) from the securing mechanism (13), than when viewed at right angles to the protruding direction.

2. Apparatus according to claim 1, **characterised in that** the control element (6) is in the form of a bimetallic strip (7) known per se, which is disposed with its securing end on the securing mechanism (13) and is provided, at its pivotal end (8), with the recess which accommodates the cone (11) of the transmitting element (10).

3. Apparatus according to claim 2, **characterised in that** the resilient element (5), which co-operates with the moving contact (4), is in the form of an elongate contact spring which, at its pivotable free end (9), is connected to the pivotal end (8) of the bimetallic strip (7) and is provided with a recess (12') for the accommodation of a cone (11') of the transmitting element (10).

4. Apparatus according to one of the preceding claims 1 - 3, **characterised in that** the recess (12, 12') in the control element (6) and/or in the resilient element (5) is in the form of an elongate slot.

5. Apparatus according to one of the preceding claims 1 - 3, **characterised in that** the recesses (12, 12') are in the form of a rectangular slot.

6. Apparatus according to one of the preceding claims 1 - 3, **characterised in that** the recesses (12, 12') are in the form of an ellipse.

7. Apparatus according to one of the preceding claims, **characterised in that** the difference between the dimensions of the recess (12, 12') along the longitudinal axis and the dimensions of the recess (12, 12') along the transverse axis of the recess (12, 12') or respectively, in the case of a rectangular slot, the difference between length D and width d of the recess (12, 12') is greater than a possible deviation in the manufacturing tolerance of the cone or cones (11, 11') of the transmitting element (10) from the circular cross-section.

8. Apparatus according to one of the preceding claims, **characterised in that** the cone faces cover the lateral edges (25) of the recess (12, 12') in a substantially punctiform manner.

9. Apparatus according to one of the preceding claims, **characterised in that** the substantially opposed, punctiform covering of the lateral edges (25) of the recess (12, 12') by the cone faces is designed to slide along the lateral edges.

10. Apparatus according to one of the preceding claims, **characterised in that** the lateral edges (25) of the recess (12, 12') are in the form of sliding edges, more especially they are smooth.

11. Apparatus according to one of the preceding claims, **characterised in that** the ratio of length D to width d of the recess (12, 12') or respectively the ratio between the dimensions along longitudinal axis D and transverse axis d of the recess conforms roughly to the formula $D = \frac{d}{cos α}$ when α is the angle of inclination between the face of the recess and the longitudinal axis of the transmitting element (10).

## Revendications

1. Dispositif de commutation électrique (1), en particulier régulateur de température, limiteur de température, comprenant
- un dispositif de contact de commutation (2) présentant un contact fixe (3) et un contact mobile (4),
- un élément de réglage (6) servant à transférer le contact mobile (4) du dispositif de contact de commutation (2) d'une position de fermeture dans une position d'ouverture et inversement,
- un élément de transmission (10) présentant un cône (11, 11') à au moins une extrémité, qui est disposé dans un évidement (12, 12') d'un élément élastique (5) relié au contact mobile (4) et/ou de l'élément de réglage (6) ainsi que
- un dispositif de fixation (13) auquel le contact fixe (3), l'élément élastique et l'élément de réglage (6) sont fixés,
**caractérisé en ce que**
l'évidement (12, 12') accueillant le cône (11, 11') est dimensionné de façon qu'il soit plus grand dans la direction de saillie de l'élément de réglage (6) ou de l'élément élastique (5) par rapport au dispositif de fixation (13) que perpendiculairement à la direction de saillie.

2. Dispositif selon la revendication 1,
**caractérisé en ce que**
l'élément de réglage (6) est conçu d'une manière connue en soi comme bilame (7) qui est disposé par son extrémité de fixation au dispositif de fixation (13) et pourvu à son extrémité pivotante (8) de l'évidement accueillant le cône (11) de l'élément de transmission (10).

3. Dispositif selon la revendication 2,
**caractérisé en ce que**
l'élément élastique (5) coopérant avec le contact mobile (4) est réalisé sous forme de ressort de contact allongé qui est couplé à son extrémité libre pivotante (9) à l'extrémité pivotante (8) du bilame (7) et est pourvu d'un évidement (12') destiné à accueillir un cône (11') de l'élément de transmission (10).

4. Dispositif selon l'une des revendications précédentes 1 à 3,
**caractérisé en ce que**
l'évidement (12, 12') dans l'élément de réglage (6) et/ou l'élément élastique (5) est réalisé sous forme de trou oblong.

5. Dispositif selon l'une des revendications précédentes 1 à 3,
**caractérisé en ce que**
les évidements (12, 12') sont réalisés sous forme de trou rectangulaire.

6. Dispositif selon l'une des revendications précédentes 1 à 3,
**caractérisé en ce que**
les évidements (12, 12') sont réalisés sous forme d'ellipse.

7. Dispositif selon l'une des revendications précédentes,
**caractérisé en ce que**
la différence entre le dimensionnement de l'évidement (12, 12') le long de l'axe longitudinal et le dimensionnement de l'évidement (12, 12') le long de l'axe transversal ou, dans le cas d'un trou rectangulaire, la différence entre la longueur D et la largeur d de l'évidement (12, 12') est plus grande qu'un possible écart de tolérance de fabrication du ou des cône(s) (11, 11') de l'élément de transmission (10) par rapport à la section circulaire.

8. Dispositif selon l'une des revendications précédentes,
**caractérisé en ce que**
les surfaces coniques sollicitent les bords latéraux (25) de l'évidement (12, 12') d'une manière essentiellement ponctuelle.

9. Dispositif selon l'une des revendications précédentes,
**caractérisé en ce que**
la sollicitation ponctuelle essentiellement opposée des bords latéraux (25) de l'évidement (12, 12') par les surfaces coniques est conçue glissante le long des bords latéraux.

10. Dispositif selon l'une des revendications précédentes,
**caractérisé en ce que**
les bords latéraux (25) de l'évidement (12, 12') sont réalisés sous forme de bords glissants, en particulier sont lissés.

11. Dispositif selon l'une des revendications précédentes,
**caractérisé en ce que**
le rapport de la longueur D à la largeur d de l'évidement (12, 12') ou le rapport du dimensionnement le long de l'axe longitudinal D et de l'axe transversal d de l'évidement satisfait approximativement à la formule $D = \frac{d}{cos α}$
si α est l'angle d'inclinaison entre la surface de l'évidement et l'axe longitudinal de l'élément de transmission (10).
